# EUROPÄISCHE PATENTSCHRIFT

(11) **EP 0 968 508 B1**
(45) Veröffentlichungstag und Bekanntmachung des Hinweises auf die Patenterteilung: **25.09.2002**
(21) Anmeldenummer: 99927567.0
(22) Anmeldetag: 20.01.1999
(51) Int. Cl.: H01H 13/70, H01H 3/12

(54) **DRUCKTASTE**
KEY
TOUCHE

(30) Priorität: 22.01.1998 DE 19802292
(43) Veröffentlichungstag der Anmeldung: 05.01.2000
(73) Patentinhaber: Rafi GmbH & Co. KG Elektrotechnische Spezialfabrik, 88276 Berg (DE)
(72) Erfinder: Richter, Hans, 86163 Augsburg (DE)
(74) Vertreter: Engelhardt, Guido, Dipl.-Ing.
(86) Internationale Anmeldenummer: EP9900313
(87) Internationale Veröffentlichungsnummer: WO99038180

(56) Entgegenhaltungen:
- EP-A- 0 499 449
- EP-A- 0 777 246
- US-A- 5 626 223

## Beschreibung

Die Erfindung betrifft eine Drucktaste nach dem Oberbegriff des Anspruches 1.

Derartige Drucktasten finden beispielsweise Verwendung bei Tastaturen von Laptops. Das Rückstellteil besteht hierbei aus einem elastisch verformbaren Material und ist topfförmig ausgebildet. Mittig ist eine Kontaktstelle vorgesehen, die bei einem Tastendruck in Kontakt tritt mit einer Leiterbahn einer Platine, auf welcher das Basisteil angeordnet ist. Bei einem Tastendruck wird die Wandung des Rückstellteils S-förmig deformiert. Der untere Teil des Tastenkopfs ist in einer Ausnehmung des Basisteils geführt. Diese Führung muß eine kippfreie Betätigugn des Tastenkopfs gewährleisten, da sonst die Kontaktgabe der Drucktaste nicht sichergestellt ist. Infolge dieser Führung ist der untere Teil des Tastenkopfs relativ lang ausgebildet und die Ausnehmung in Basisteil relativ tief.

Eine Drucktaste nach dem Oberbegriff des Anspruchs 1 ist aus Dokument EP 0 499 449 A1 bekannt.

Aufgabe der Erfindung ist es, eine flachbauende Drucktaste zu schaffen, bei der eine kippfreie Betätigung des Tastenkopfs gewährleistet ist.

Gelöst wird diese Aufgabe durch die Merkmale des Anspruches 1. Vorteilhafte Ausgestaltungen sind den Unteransprüchen entnehmbar.

Ein Ausführungsbeispiel der gemäß der Erfindung ausgebildeten Drucktaste ist nachfolgend anhand der Zeichnungen näher erläutert. Es zeigen:
- Figur 1: einen Vertikalschnitt durch die Drucktaste im nichtbetätigten Zustand nach der Linie A - A der Figur 3,
- Figur 2: einen Vertikalschnitt durch die Drucktaste nach Figur 1 bei betätigtem Tastenkopf nach der Linie A - B der Figur 3,
- Figur 3: eine Horizontalschnitt durch die Drucktaste nach Figur 1, und
- Figur 4: das Zwischenteil der Drucktaste nach Figur 1 in Seitenansicht.

Die Drucktaste besteht aus vier Teilen, nämlich dem Basisteil 1, einem Zwischenteil 2, einem Tastenkopf 3 sowie einem Rückstellteil 4.

Das Rückstellteil 4 ist topfförmig ausgebildet und besteht aus einem elastisch verformbaren Material. Am Boden ist mittig auf einem nach unten weisenden Vorsprung eine Kontaktfläche 5 angeordnet. Bei gedrückter Taste kommt diese in Kontakt mit einer Leiterplatine 6, auf welcher das Basisteil 1 angeordnet ist.

Das Basisteil 1 weist eine kreiszylindrische Ausnehmung 7 auf. An der Wand der Ausnehmung 7 sind vier Nuten 8 angeformt, welche schräg zur Tastenachse 9 verlaufen. In diesen Nuten 8 ist am oberen Ende jeweils eine Nase 10 angeformt.

Das Zwischenteil 2 ist kreiszylindrisch ausgebildet. An dem Außenumfang des Zwischenteils 2 sind vier Federn 11 vorgesehen, deren Schrägverlauf gleich dem Schrägverlauf der Nuten 8 entspricht. An ihrem unteren Ende weisen die Federn 11 jeweils eine Nase 12 auf. Die Federn 11 stehen in Eingriff mit den Nuten 8. Im nichtgedrückten Zustand der Drucktaste liegen die Nasen 10, 12 aneinander an, wie dies in Figur 1 gezeigt ist.

Am Innenumfang des Zwischenteils 2 sind vier weitere Federn 13 angeformt, welche ebenfalls schräg zur Tastenachse 9 verlaufen. Die Schrägstellung der Federn 13 ist entgegengesetzt zu der Schrägstellung der Federn 11.

Der untere Teil des Tastenkopfs 3 ist im Querschnitt kreisringförmig ausgebildet. Die Wandung des unteren Teils 14 weist vier Nuten 15 auf. Die Nuten 15 weisen den gleichen Schrägverlauf auf wie die Federn 13, die in die Nuten 15 eingreifen.

Wird der Tastenkopf 3 niedergedrückt, dann führt infolge des Eingriffs zwischen den Nuten 15 und den Federn 13 und infolge des Eingriffs zwischen den Nuten 8 und den Federn 11 und infolge deren entgegengesetzter Schrägstellung das Zwischenteil 2 eine Drehbewegung aus. Diese Drehbewegung ist in Figur 2 durch den Pfeil verdeutlicht. Diese Drehbewegung findet auch statt, wenn der Tastenkopf 3 nur an seinem Rand berührt wird. Die Linearbewegung des Tastenkopfs 3 wird also in eine Drehbewegung des Zwischenteils 2 umgesetzt. Infolge der entgegengesetzten Schrägstellung der Nuten 15 und Federn 11 zu denjenigen der Nuten 15 und Federn 13 verdreht sich der Tastenkopf 3 nicht relativ zum Basisteil 1.

Die Nuten 8 bzw. 15 und Federn 11 bzw. 13 weisen bevorzugt einen wendelförmigen Verlauf auf.

Die Begrenzung der Aufwärtsbewegung des Tastenkopfs 3 erfolgt ebenfalls durch Nasen 16, 17, die im oberen Bereich der Federn 13 und im unteren Bereich der Nuten 15 vorgesehen sind.

## Patentansprüche

1. Drucktaste, insbesondere für eine Tastatur, mit einem verstellbaren Tastenkopf (3), einem eine Ausnehmung (7) aufweisenden Basisteil (1) und einem zwischen Tastenkopf und Basisteil angeordneten elastisch verformbaren Rückstellteil (4), wobei beim Niederdrücken des Tastenkopfs (3) entgegen der Kraft des Rückstellteils (4) der untere zylindrische Teil (14) des Tastenkopfs (3) in die Ausnehmung (7) eintaucht,
**dadurch gekennzeichnet,**
**daß** zwischen dem unteren Teil (14) des Tastenkopfs (3) und der Ausnehmung (7) ein zylindrisches Zwischenteil (2) angeordnet ist das bei Betätigung des Tastenkopfs (3) in die Ausnehmung (7) eintaucht, wobei das Zwischenteil (2) einerseits mit dem unteren Teil (14) des Tastenkopfs (3) und andererseits mit der Ausnehmung (7) schraubenartig in Eingriff steht und der eine Eingriff entgegengesetzt zum anderen Eingriff verläuft.

2. Drucktaste nach Anspruch 1,
**dadurch gekennzeichnet,**
**daß** die Eingriffe durch schräg zur Tastenachse (9) verlaufende Nut-Feder-Verbindungen (8; 11; 15; 13) gebildet sind.

3. Drucktaste nach Anspruch 2,
**dadurch gekennzeichnet,**
**daß** am Basisteil (1) Nuten (8) angeformt sind, in welche am Zwischenteil (2) angeformte Federn (11) eingreifen.

4. Drucktaste nach Anspruch 2 oder 3,
**dadurch gekennzeichnet,**
**daß** am unteren Teil (14) des Tastenkopfs (3) Nuten (15) angeformt sind, in welche am Zwischenteil (2) angeformte Federn (13) eingreifen.

5. Drucktaste nach Anspruch 4,
**dadurch gekennzeichnet,**
**daß** die Nuten (15) am unteren Teil (14) als dessen Wandung schneidende Schlitze ausgebildet sind.

6. Drucktaste nach einem der Ansprüche 2 bis 5,
**dadurch gekennzeichnet,**
**daß** zwischen dem Zwischenteil (2) und dem unteren Teil (14) des Tastenkopfs (3) einerseits und dem Basisteil (1) andererseits jeweils mindestens drei Nut-Feder-Verbindungen (8, 11; 15; 13) vorgesehen sind.

7. Drucktaste nach einem der Ansprüche 1 bis 6,
**dadurch gekennzeichnet,**
**daß** die Höhe des Zwischenteils (2) etwa der Höhe des unteren Teils (14) des Tastenkopfs (3) entspricht.

8. Druckaste nach Anspruch 7,
**dadurch gekennzeichnet,**
**daß** die Höhe des Zwischenteils (2) etwa der Tiefe der Ausnehmung (7) entspricht.

9. Drucktaste nach einem der Ansprüche 1 bis 8,
**dadurch gekennzeichnet,**
**daß** zwischen dem Zwischenteil (2) und der Ausnehmung (7) einereits und dem unteren Teil (14) des Tastenkopfs (3) andererseits Anschläge vorgesehen sind, durch die die Bewegung des Tastenkopfs (3) und des Zwischenteils (2) in Richtung der Kraft des Rückstellteils (4) begrenzt ist.

10. Drucktaste nach Anspruch 9,
**dadurch gekennzeichnet,**
**daß** die Anschläge zwischen der Ausnehmung (7) und dem Zwischenteil (2) durch an der Oberseite der Ausnehmung (7) angeformte Nasen (10) und durch an der Unterseite des Zwischenteils (2) angeformte Nasen (12) gebildet sind.

11. Drucktaste nach Anspruch 9 oder 10,
**dadurch gekennzeichnet,**
**daß** die Anschläge zwischen dem Zwischenteil (2) und dem unteren Teil (14) des Tastenkopfs (3) durch Nasen an der Oberseite des Zwischenteils (2) und Nasen an der Unterseite des unteren Teils (14) des Tastenkopfs (3) gebildet sind.

12. Drucktaste nach Anspruch 10 oder 11,
**dadurch gekennzeichnet,**
**daß** die Nasen (10; 12) an den Enden der Nuten (8; 15) und der Federn (11; 13) angeformt sind.

## Claims

1. A key, in particular for a keyboard, with a movable key head (3), a base part (1) incorporating a recess (7) and an elastically deformable return part (4) arranged between the key head and the base part, in which the bottom cylindrical part (14) of the key head (3) plunges into the recess (7) when the key head (3) is pressed down against the force of the return part (4),
**characterized in that**,
a cylindrical intermediate part (2) is arranged between the bottom part (14) of the key head (3) and the recess (7), and when the key head (3) is pressed, this intermediate part (2), which is in a screw-like engagement with the bottom part (14) of the key head (3) on the one hand and with the recess (7) on the other hand, plunges into the recess (7), with the engagement at either end of the intermediate part (2) being in a different direction.

2. The key in accordance with Claim 1,
**characterized in that**,
the engagements are formed by slot/spring connections (8; 11; 15; 13) running at an angle to the key axis (9).

3. The key in accordance with Claim 2,
**characterized in that**,
there are grooves (8) formed into the base part (1) and springs (11) formed onto the intermediate part (2) engage in these grooves (8).

4. The key in accordance with Claim 2 or 3,
**characterized in that**,
grooves (15) are formed into the bottom part (14) of the key head (3) and springs (13) formed onto the intermediate part (2) engage in these grooves (15).

5. The key in accordance with Claim 4,
**characterized in that**,
the grooves (15) on the bottom part (14) are formed as slots which cut through the wall of the bottom part (14).

6. The key in accordance with one of Claims 2 to 5,
**characterized in that**,
at least three groove/spring connections (8; 11; 15; 13) are provided between the intermediate part (2) and the bottom part (14) of the key head (3) on the one hand and between the intermediate part (2) and the base part (1) on the other hand.

7. The key in accordance with one of Claims 1 to 6,
**characterized in that**,
the height of the intermediate part (2) is about the same as the height of the bottom part (14) of the key head (3).

8. The key in accordance with Claim 7,
**characterized in that**,
the height of the intermediate part (2) approximately corresponds to the depth of the recess (7).

9. The key in accordance with one of Claims 1 to 8,
**characterized in that**,
stops are provided between the intermediate part (2) and the recess (7) on the one hand and between the intermediate part (2) and the bottom part (14) of the key head (3) on the other hand, by means of which the movement of the key head (3) and of the intermediate part (2) is limited in the direction of the force of the return part (4).

10. The key in accordance with Claim 9,
**characterized in that**,
the stops between the recess (7) and the intermediate part (2) are formed by projections (10) formed onto the top side of the recess (7) and by projections (12) formed onto the underside of the intermediate part (2).

11. The key in accordance with Claim 9 or 10,
**characterized in that**,
the stops between the intermediate part (2) and the bottom part (14) of the key head (3) are formed by projections on the top side of the intermediate part (2) and by projections on the underside of the bottom part (14) of the key head (3).

12. The key in accordance with Claim 10 or 11,
**characterized in that**,
the projections (10; 12) are formed on the ends of the grooves (8; 15) and the springs (11; 13).

## Revendications

1. Bouton-poussoir, notamment pour un clavier, avec tête de poussoir réglable (3), un élément de base (1) comprenant un évidement (7) et un élément de rappel élastique (4) prévu entre la tête de poussoir et l'élément de base, où, en dépressant la tête de poussoir (3) contre la force de l'élément de rappel (4), la pièce cylindrique inférieure (14) de la tête de poussoir (3) s'immerge dans l'évidement (7),
**caractérisé en ce que**,
entre la pièce inférieure (14) de la tête de poussoir (3) et l'évidement (7), il est prévu une pièce intermédiaire cylindrique (2) qui, à l'actionnement de la tête de poussoir (3), s'immerge dans l'évidement (7), la pièce intermédiaire (2) effectuant un engrènement hélicoïdal d'une part dans la pièce inférieure (14) de la tête de poussoir (3) et d'autre part dans l'évidement (7), les deux engrènements hélicoïdaux s'effectuant dans des sens opposés.

2. Bouton-poussoir d'après la revendication 1,
**caractérisé en ce que**
les engrènements sont réalisés par des raccords languette et rainure (8; 11; 15; 13) dirigés dans le sans oblique par rapport à l'axe (9) du bouton-poussoir.

3. Bouton-poussoir d'après la revendication 2,
**caractérisé en ce que**
dans l'élément de base (1), il est formé des rainures (8), dans lesquelles s'engrènent des ressorts (11) formés sur la pièce intermédiaire (2).

4. Bouton-poussoir d'après la revendication 2 ou 3,
**caractérisé en ce que**
dans la pièce inférieure (14) de la tête de poussoir (3), il est formé des rainures (15), dans lesquelles s'engrènent des ressorts (13) formés sur la pièce intermédiaire (2).

5. Bouton-poussoir d'après la revendication 4,
**caractérisé en ce que**
les rainures (15) sur la pièce inférieure (14) sont réalisées sous la forme de fentes coupant sa paroi.

6. Bouton-poussoir d'après une des revendications 2 à 5,
**caractérisé en ce que**,
entre la pièce intermédiaire (2) et respectivement la pièce inférieure (14) de la tête de poussoir (3) d'une part et l'élément de base (1) d'autre part, il est prévu au moins trois raccords languette et rainure (8; 11; 15; 13).

7. Bouton-poussoir d'après une des revendications 1 à 6,
**caractérisé en ce que**
la hauteur de la pièce intermédiaire (2) correspond à peu près à la hauteur de la pièce inférieure (14) de la tête de poussoir (3).

8. Bouton-poussoir d'après la revendication 7,
**caractérisé en ce que**,
la hauteur de la pièce intermédiaire (2) correspond à peu près à la profondeur de l'évidement (7).

9. Bouton-poussoir d'après une des revendications 1 à 8,
**caractérisé en ce que**,
entre la pièce intermédiaire (2) et respectivement l'évidement (7) d'une part et la pièce inférieure (14) de la tête de poussoir (3) d'autre part, il est prévu des butées limitant le déplacement de la tête de poussoir (3) et de la pièce intermédiaire (2) en direction de la force de l'élément de rappel (4).

10. Bouton-poussoir d'après la revendication 9,
**caractérisé en ce que**
les butées entre l'évidement (7) et la pièce intermédiaire (2) sont constituées par des nez (10) formés sur la face supérieure de l'évidement (7) et par des nez (12) formés sur la face inférieure de la pièce intermédiaire (2).

11. Bouton-poussoir d'après la revendication 9 ou 10,
**caractérisé en ce que**
les butées entre la pièce intermédiaire (2) et la pièce inférieure (14) de la tête de poussoir (3) sont constituées par des nez formés sur la pièce supérieure de face intermédiaire (2) et par des nez formés sur la pièce inférieure de la face inférieure (14) de la tête de poussoir (3).

12. Bouton-poussoir d'après la revendication 10 ou 11,
**caractérisé en ce que**
les nez (10; 12) sont formés sur les extrémités des rainures (8; 15) et des ressorts (11; 13).
